# FASCICULE DE BREVET EUROPEEN

(11) **EP 4 304 953 B1**
(45) Date de publication et mention de la délivrance du brevet: **24.09.2025**
(21) Numéro de dépôt: 22713972.2
(22) Date de dépôt: 10.03.2022
(51) Int. Cl.: B65D 88/40, B65D 90/00, B08B 9/093

(54) **EQUIPEMENT DE STOCKAGE D'UN LIQUIDE POURVU D'UN COUVERCLE FLOTTANT ET UTILISATION D'UN TEL ÉQUIPEMENT**
VORRICHTUNG ZUM SPEICHERN EINER FLÜSSIGKEIT MIT EINEM SCHWIMMENDEN DECKEL UND VERWENDUNG EINER SOLCHEN VORRICHTUNG
DEVICE FOR STORING A LIQUID THAT IS PROVIDED WITH A FLOATING COVER, AND USE OF SUCH A DEVICE

(30) Priorité: 11.03.2021 FR 2102396
(43) Date de publication de la demande: 17.01.2024
(73) Titulaire: Pep Technologies, 07160 Le Cheylard (FR)
(72) Inventeur: PERRIER, Philippe, 07160 Le Cheylard (FR)
(74) Mandataire: Cabinet Beau de Loménie
(86) Numéro de dépôt international: PCT/FR2022/050427
(87) Numéro de publication internationale: WO 2022/189756

(56) Documents cités:
- CH-A- 241 641
- CN-A- 104 709 624
- FR-A- 1 050 142
- JP-A- 2002 321 791
- JP-A- 2005 000 826
- US-A1- 2009 206 081
- US-A1- 2017 291 200

## Description

### Domaine Technique

L'objet de l'invention concerne le domaine technique des équipements de stockage pour des liquides qu'il faut préserver au contact de l'air afin qu'ils ne perdent pas leurs propriétés ou caractéristiques.

L'objet de l'invention trouve une application particulièrement avantageuse pour le stockage de produits liquides volatils et/ou sensibles à l'oxydation tel que le vin mais l'objet de l'invention peut s'appliquer également à d'autres produits liquides comme l'huile, les spiritueux (volatils) ou les jus de fruits par exemple.

### Technique antérieure

Dans le domaine technique du stockage du vin, il est connu qu'il convient de le stocker à l'abri de l'oxygène pour éviter son oxydation. Une première catégorie de techniques consiste à introduire un gaz inerte dans le ciel de la cuve de stockage comme le propose par exemple le brevet GB 2 330 761. De telles techniques sont relativement complexes et couteuses à mettre en œuvre, et risquent de modifier les propriétés organoleptiques du vin.

Une deuxième catégorie de techniques consiste à placer dans la cuve de stockage, un chapeau ou un toit flottant sur le liquide. Par exemple, le brevet FR 1 541 092 propose un couvercle flottant pourvu à sa périphérie d'un joint gonflable. Cette solution qui est particulièrement adaptée lorsque le niveau de liquide est fixe, ne permet pas de suivre les variations du niveau de liquide dans la cuve. Les variations du niveau du liquide dans la cuve apparaissent notamment lorsque la cuve de stockage alimente en liquide une machine de soutirage ou de remplissage de récipients.

Pour une cuve de stockage à niveau variable, le brevet FR 2 627 467 divulgue un couvercle flottant pourvu d'un évent et conçu pour adhérer au liquide grâce à un effet ventouse. L'interstice entre le couvercle et la cuve est garni d'une couche d'huile ou d'un joint d'étanchéité solide. La mise en œuvre d'une huile d'étanchéité s'avère délicate et ne fait pas partie des intrants autorisés dans le vin dans la réglementation française. De plus, le nettoyage de la cuve et du couvercle constitue une opération délicate à mener à bien. Le document WO 96/18559 décrit un réservoir étanche comportant une cuve de réception d'un liquide sur la surface duquel flotte un couvercle pourvu d'une jupe plongeant dans une chambre d'étanchéité entourant la cuve. Un tel réservoir présente une conception relativement complexe et ne peut pas être nettoyé facilement. Le document JP 2002321791 décrit une cuve ayant un fond oblique et un couvercle flottant. Là encore, l'interstice entre le couvercle et la cuve est rempli d'huile. Une buse de lavage est positionnée sur le fond de la cuve, sous un moyen d'attache, ce qui ne permet pas un nettoyage aisé et efficace de la cuve et du couvercle flottant. Le document CN 104709624 décrit une cuve avec un couvercle flottant pourvu à sa périphérie d'un joint en cuir.

### Exposé de l'invention

La présente invention vise à remédier aux inconvénients de l'état de la technique en proposant un nouvel équipement pour le stockage de liquide, adapté pour limiter le contact de l'air avec le liquide, tout en s'adaptant aux variations du niveau de liquide sans intervention particulière.

Un autre objet de l'invention est de proposer un nouvel équipement pour le stockage de liquide présentant une conception simple et pouvant être facilement nettoyé.

Pour atteindre de tels objectifs, l'objet de l'invention concerne un équipement de stockage d'un liquide selon la revendication 1, il comprend entre autre
- une cuve de stockage pour le liquide présentant un fond à partir duquel s'élève une paroi cylindrique fermé par un plafond, la cuve étant pourvue de buses de lavage et d'au moins une arrivée d'alimentation en liquide et d'au moins une sortie de liquide ;
- un couvercle présentant une face inférieure et une face supérieure, monté à l'intérieur de la cuve et agencé pour flotter sur le liquide présent dans la cuve, le couvercle étant monté dans la cuve pour délimiter avec la paroi cylindrique, un espace de communication de part et d'autre du couvercle, configuré pour autoriser le déplacement vertical du couvercle lorsque le niveau du liquide évolue dans la cuve ;
- un système d'appui du couvercle sur le fond de la cuve maintenant la face inférieure du couvercle à distance du fond de la cuve.

L'équipement de stockage selon l'invention possède avantageusement l'une ou l'autre des caractéristiques suivantes, ou une combinaison de deux ou plusieurs des caractéristiques suivantes :
- le couvercle comporte une face supérieure de forme conique ;
- le couvercle comporte une face inférieure de forme conique ;
- le système d'appui du couvercle comprend des pieds portés par le couvercle pour venir en appui sur le fond de la cuve lorsque le couvercle cesse de flotter ;
- le couvercle comporte à sa périphérie, des tétons de coopération avec la paroi cylindrique de la cuve pour assurer le centrage du couvercle lors de son déplacement vertical ;
- la cuve est réalisée en un matériau transparent ou translucide.

Un autre objet de l'invention concerne l'utilisation d'un équipement conforme à l'invention selon la revendication 7 dans une phase d'alimentation dudit équipement pendant laquelle le couvercle flotte sur le liquide en se déplaçant verticalement pour suivre le niveau de liquide évoluant dans la cuve en fonction de l'arrivée et/ou de la sortie de liquide vers une machine de remplissage.

L'utilisation de l'équipement conforme à l'invention présente avantageusement l'une ou l'autre des caractéristiques suivantes, ou une combinaison de deux ou plusieurs des caractéristiques suivantes :
- une phase de nettoyage de la cuve précède ou suit une phase d'alimentation en liquide de la machine de remplissage, et pendant laquelle les buses de lavage de la cuve délivrent un liquide nettoyage aspergeant la face supérieure du couvercle et s'écoulant par l'espace délimité entre le couvercle et la paroi cylindrique ;
- une phase de nettoyage de la cuve précède ou suit une phase d'alimentation en liquide de la machine de remplissage, et pendant laquelle l'arrivée(s) en alimentation de la cuve et/ou les sorties délivre(nt) un liquide de lavage pour immerger le couvercle de manière que par flottaison, le couvercle vient en appui sur les buses de nettoyage et se trouve totalement immergé dans le liquide de lavage présent dans la cuve.

### Brève description des dessins

[Fig. 1A] La Figure 1A est une vue schématique en coupe montrant un exemple de réalisation d'un équipement de stockage de liquide selon l'invention, vide.
[Fig. 1B] La Figure 1B est une vue schématique en coupe montrant un exemple de réalisation d'un équipement de stockage de liquide selon l'invention partiellement rempli de liquide.
[Fig. 2A] La Figure 2A est une vue schématique en coupe montrant l'équipement de stockage selon l'invention lors de son nettoyage par des buses.
[Fig. 2B] La Figure 2B est une vue schématique en coupe montrant l'équipement de stockage selon l'invention lors de son nettoyage par immersion.

### Description des modes de réalisation

L'invention concerne un équipement de stockage 1 d'un liquide L. L'invention trouve une application particulière dans le stockage de liquides sensibles à l'air, c'est-à-dire se dégradant au contact de l'air, par oxydation par exemple, tel que l'huile, le lait ou le vin.

Tel qu'illustré sur les Figures, l'équipement de stockage 1 selon l'invention comprend une cuve de stockage 2 et un couvercle 3 flottant.

Dans le cadre de l'invention, la cuve de stockage 1 est de forme cylindrique. Elle est composée d'un fond 4 et d'un plafond 5 reliés entre eux par une paroi 6. Le fond 4 et le plafond 5 sont tous deux de forme circulaire, de taille sensiblement identique. La paroi 6 est de forme cylindrique et est fermée hermétiquement à ses deux extrémités par le fond 4 d'une part et le plafond 5 d'autre part. Bien entendu, l'assemblage étanche de la paroi 6 avec le fond 4 et le plafond 5 est réalisé de toute manière appropriée. Dans l'exemple de réalisation illustré, la paroi 6 est perpendiculaire au plafond 5 mais il est clair que le plafond 5 peut présenter une forme différente d'une plaque plane. Avantageusement, le fond 4 présente une forme adaptée pour éviter la rétention ou la stagnation de liquide. Tel que cela ressort de l'exemple de réalisation illustré sur les dessins, le fond 4 présente une forme conique dont le sommet est dirigé vers l'intérieur de la cuve.

La cuve de stockage 2 peut être réalisée en tout matériau compatible avec le liquide L et résistant aux nettoyages répétés, avantageusement également résistant aux variations de température, et ayant de préférence une faible adhérence en surface. Par exemple, la cuve de stockage 2 est réalisée en acier inoxydable. Avantageusement, la cuve de stockage 2 ou une partie de la cuve de stockage 2 et en particulier sa paroi 6, est réalisée de préférence en un matériau translucide, voire transparent par exemple en verre ou similaire, ce qui permet de visualiser le niveau de liquide L dans la cuve de stockage et également de visualiser son bon nettoyage.

La cuve de stockage 2 comprend en outre au moins une arrivée d'alimentation 8 en liquide et au moins une sortie 9 de liquide, et de préférence une arrivée d'alimentation 8 en liquide et plusieurs sorties 9 de liquide. De manière avantageuse, la ou les sorties 9 de liquide L sont positionnées dans la partie inférieure de la cuve de stockage 2, de sorte que le liquide L puisse totalement s'écouler en dehors de la cuve de stockage 2, sans présenter des zones de rétention pour le liquide 2. De manière préférée, l'arrivée d'alimentation 8 en liquide est localisée dans le fond 4 de la cuve de stockage 2 au niveau de sa partie centrale correspondant au sommet du fond 4. Selon un mode de réalisation particulier, la cuve de stockage 2 comporte plusieurs sorties 9 de liquide, localisées dans le fond 4 de la cuve de stockage 2, en périphérie du fond 4 pour être situées dans la partie basse du fond. Dans le cas où la cuve de stockage 2 comporte deux sorties 9 de liquide alors ces deux sorties sont disposées de façon diamétralement opposée. Dans le cas d'un nombre supérieur de sorties 9 de liquide alors ces sorties 9 sont réparties régulièrement en périphérie du fond 4.

La ou les arrivées d'alimentation 8 en liquide L et la ou les sorties 9 de liquide L peuvent être de formes identiques ou différentes, et sont de forme circulaire dans l'exemple de réalisation illustré à la Figure 1A. Bien que non illustré, diverses autres géométries pour les arrivées d'alimentation 8 et les sorties 9 de liquide L peuvent être envisagées dans le cadre de l'invention. Les arrivées d'alimentation 8 et les sorties 9 de liquide sont destinées à être munies d'un tuyau par exemple pour acheminer le liquide entrant ou sortant de la cuve de stockage, et éventuellement d'une vanne pour laisser entrer ou sortir le liquide L de la cuve de stockage 2, ou bien au contraire pour obturer l'écoulement de liquide.

La cuve de stockage 2 selon l'invention comprend également des buses de lavage 10, et de préférence trois buses de lavage 10 avantageusement disposées en triangle afin que le couvercle flottant 3 puisse prendre un appui centré dessus en cas d'immersion du couvercle flottant. Les buses de lavage 10 peuvent être de tout type connu en soi. En particulier, elles peuvent être fixes ou rotatives, de toute forme, et pulvérisant un brouillard ou, de préférence, un jet de liquide de lavage dans toutes les directions à l'intérieur de la cuve de stockage. Les liquides de lavage pouvant être utilisés dans le cadre de l'invention peuvent être de tout type connu en soi, comme de l'eau par exemple.

Les buses de lavage 10 sont positionnées en saillie à partir du plafond 5 de la cuve de stockage 2, et réparties de manière régulière ou irrégulière. Avantageusement, l'équipement 1 selon l'invention comporte de préférence trois buses de lavage 10 qui s'étendent en saillie à partir du plafond 5 de la cuve de stockage 2, réparties de manière régulière afin de permettre un meilleur lavage de l'équipement selon l'invention. Les buses de lavage 10 sont proéminentes par rapport au plafond 5 pour faire butée d'arrêt pour le couvercle 3, comme cela sera détaillé plus loin.

L'équipement 1 selon l'invention comporte en outre un couvercle 3, présentant une face inférieure 3a, une face supérieure 3b et une plage périphérique 3c, monté à l'intérieur de la cuve 2. Le couvercle 3 est monté à l'intérieur de la cuve de stockage entre le fond 4 et le plafond 5.

Le couvercle 3 peut être de diverses formes, étant entendu qu'il délimite avec la paroi 6 un espace de communication 11 de part et d'autre du couvercle 3. En d'autres termes, un espace de communication 11 est présent entre le couvercle 3, et plus précisément sa plage périphérique 3c et la paroi 6. Le couvercle 3 ne coopère pas de manière étanche avec la paroi 6. L'espace de communication 11 permet un déplacement du couvercle selon la hauteur de la paroi 6 de la cuve de stockage 2 lorsque le niveau de liquide L dans la cuve 2 évolue.

Selon un mode de réalisation préféré illustré à la Figure 1B, la plage périphérique 3c du couvercle 3 est de forme circulaire, de diamètre sensiblement inférieur au diamètre de la paroi 6 cylindrique de la cuve de stockage 2. L'espace de communication 11 est dans ce cas en forme d'anneau.

Selon un mode préféré de réalisation, le couvercle 3 comporte à sa périphérie des tétons 3t de coopération avec la paroi 6 de la cuve de stockage 2, ce qui permet le centrage du couvercle 3 lors de son déplacement vertical causé par une évolution du niveau de liquide L dans la cuve de stockage 2. Avantageusement, plusieurs tétons 3t sont disposés en saillie à partir de la plage périphérique 3c du couvercle, et en particulier au moins trois présentant chacune une forme de demi-sphère par exemple. Les tétons 3t servent alors de guides en translation verticale pour le couvercle 3. L'excroissance des tétons 3t délimite la largeur de l'espace de communication 11 entre la plage périphérique 3c du couvercle et la paroi 6 de la cuve de stockage 2.

La face inférieure 3a et la face supérieure 3b du couvercle 3 peuvent être de diverses géométries indépendamment l'une de l'autre. Selon un mode de réalisation particulièrement avantageux, les faces inférieure 3a et supérieure 3b du couvercle 3 sont de forme identique et de préférence de forme conique avec la convexité tournée vers l'extérieur du couvercle 3. La forme conique de la face supérieure 3b permet d'éviter des zones de rétention de liquide L sur le couvercle tout en facilitant son nettoyage. En outre, une face inférieure 3a de forme conique évite la formation de bulles d'air lors du remplissage de la cuve de stockage 2, en particulier lorsque l'arrivée d'alimentation 8 en liquide L est située sur le fond 4 de la cuve de stockage 2.

Le couvercle 3 est configuré pour flotter sur le liquide L présent dans la cuve de stockage 2 en restant plus ou moins immergé dans le liquide en conservant au moins sa face supérieure 3b non immergée. Pour cela, le couvercle 3 peut présenter une structure intérieure plus ou moins creuse afin d'obtenir une flottabilité adaptée selon la densité du liquide. Selon un mode de réalisation préféré, le couvercle 3 est creux. Ainsi, le couvercle 3 peut rester à la surface du liquide L présent dans la cuve, et en suivre les mouvements verticaux en fonction du remplissage ou du vidage de la cuve de stockage 2, ce qui permet ainsi de bien isoler le liquide L de l'air et ainsi de limiter, voire de le préserver, de tout risque de dégradation et/ou évaporation. La surface de liquide L non protégée se limitant à la plage périphérique 3c du couvercle est négligeable et le couvercle 3 suit le niveau de liquide L dans la cuve 2. Le couvercle 3 est de préférence en inox pour faciliter son nettoyage et pour sa résistance à la chaleur et aux produits chimiques de nettoyage.

Le couvercle 3 comporte un système d'appui 12 du couvercle 3 sur le fond de la cuve 2. Ce système d'appui 12 peut être de différentes formes et peut s'étendre en saillie soit à partir du fond 4, soit, de préférence, à partir de la face inférieure 3a du couvercle 3. Selon un mode de réalisation préféré, le système d'appui 12 est sous forme de pieds, et comprend en particulier au moins trois pieds, s'étendant en saillie à partir de la face inférieure 3a du couvercle 3, en étant réparti de manière régulière ou non sur celle-ci. Selon ce mode de réalisation, les pieds ont de préférence leur extrémité libre arrondie afin d'avoir une emprise minimale et permettre alors un meilleur nettoyage. Quelle que soit la forme du système d'appui 12, il est important que son positionnement n'entrave pas l'arrivée et la sortie du liquide L dans la cuve 2.

Ce système d'appui 12 permet de maintenir la face inférieure 3a du couvercle 3 à distance du fond 4 de la cuve lorsque le niveau de liquide dans la cuve est faible voire nul : le couvercle 3 cesse alors de flotter et vient en butée sur le fond 4 grâce au système d'appui 12. Pour cela, la hauteur du système d'appui 12 n'est ni trop haute afin que le liquide L soit protégé même si un faible volume est présent dans la cuve 2, ni trop basse pour que le nettoyage sous le couvercle 3, et notamment du fond 4 et de la face inférieure 3a du couvercle 3 soit efficace.

De manière analogue, la face supérieure 3b du couvercle 3 est maintenue à distance du plafond 5 lorsque le couvercle 3 occupe sa position haute maximale à l'intérieur de la cuve de stockage 2. En effet, la cuve de stockage 2 vient en butée dans l'exemple illustré, sur les buses de lavage 10 s'étendant en saillie à partir du plafond 5 de la cuve de stockage 2. Ainsi, la face supérieure 3b du couvercle 3 est maintenue à distance du plafond 5 même lorsque que la cuve 2 est totalement remplie de liquide L. Il est à noter que le couvercle 3 est en appui centré sur les buses de lavage grâce à la répartition en triangle des buses de lavage 10.

Lorsque la cuve de stockage 2 est vide de liquide, le couvercle 3 est en butée par le système d'appui 12 sur le fond de la cuve de stockage 2 tout en laissant l'arrivée d'alimentation 8, les deux sorties 9 de liquide L et le fond 4 de la cuve 2 dégagés, tel que représenté à la Figure 1A.

Sur la Figure 1B sont représentées des flèches verticales montrant le déplacement vertical du liquide L dans l'arrivée d'alimentation 8 et les deux sorties 9. Selon le débit dans l'arrivée d'alimentation 8 et les deux sorties 9, le niveau de liquide L dans la cuve 2, varie. Le couvercle 3 qui flotte sur le liquide, monte ou descend en fonction de la variation du niveau du liquide L.

L'invention concerne également l'utilisation d'un équipement conforme à l'invention, dans une phase d'alimentation d'une machine de remplissage. La machine de remplissage (non représentée sur les Figures) est une machine permettant d'introduire un volume déterminé de liquide L dans des récipients, tels que des bouteilles ou flacons par exemple. La machine de remplissage est reliée aux sorties 9 de l'équipement 1. Ainsi, l'équipement 1 permet de stocker le liquide L à l'abri de l'air, en attendant son introduction dans les récipients.

Dans le cadre de l'invention, tel qu'illustré aux Figures 1A et 1B, le liquide L pénètre dans la cuve de stockage 2 via l'arrivée d'alimentation 8 en liquide et en sort via les sorties 9. Lorsque le niveau de liquide L dans la cuve est nul ou très faible, le couvercle 3 est en appui sur le système d'appui 12, tel qu'illustré à la Figure 1A.

En fonction du débit de liquide L entrant et sortant de la cuve 2, le niveau de liquide varie (c'est-à-dire monte ou descend). Tel qu'illustré à la Figure 1B, lorsque le volume de liquide L dans la cuve 2 augmente ou diminue, le couvercle 3 flotte sur le liquide, en en suivant les mouvements verticaux. La face supérieure 3b couvercle 3 n'est alors pas en contact avec le liquide L. En revanche, selon la nature du couvercle (nature du matériau constitutif du couvercle et couvercle creux ou non) et la nature du liquide (en particulier sa densité), la plage périphérique 3c du couvercle 3 peut être totalement ou partiellement immergée dans le liquide L. En général, sa face inférieure 3a est totalement immergée dans le liquide L. Avantageusement, la conception du couvercle 3 ne permet pas au liquide de passer au-dessus de la plage périphérique 3c.

Dès que du liquide L est présent dans la cuve 2, il est possible d'alimenter une machine de remplissage en liquide.

Selon un aspect particulièrement avantageux de l'invention, l'équipement 1 est aisément et efficacement nettoyé. Ce nettoyage peut être réalisé avant et/ou après une phase d'alimentation d'une machine de remplissage. Ce nettoyage est réalisé de préférence lorsque la cuve 2 a été totalement vidée, notamment pour alimenter une machine de remplissage.

Selon un premier mode de réalisation, le nettoyage de l'équipement 1 est réalisé par l'aspersion ou projection d'un liquide de lavage N grâce aux buses de lavage 10, tel qu'illustré à la Figure 2A. Le liquide de lavage N sortant des buses de lavage 10 est projeté dans toutes les directions de sorte que le plafond 5, la paroi 6 et la face supérieure 3b du couvercle 3 sont aspergés et nettoyés par ce liquide de lavage. Ce liquide de lavage s'écoule ensuite via l'espace de communication 11, entre les tétons 3t, pour assurer le nettoyage de la partie inférieure de la cuve située en dessous du couvercle 3. Le liquide de lavage est évacué de la cuve de stockage par l'arrivée d'alimentation 8 en liquide et/ou les sorties 9 de liquide.

Avantageusement, la face supérieure 3b du couvercle 3 est de forme conique, ce qui permet un bon écoulement du liquide de lavage sur le couvercle sans aucune rétention sur celui-ci.

Avantageusement, la face inférieure 3a du couvercle 3 est de forme conique, ce qui permet un ruissèlement du liquide de lavage et ainsi un nettoyage de la face inférieure 3a du couvercle 3.

Selon un second mode de réalisation, l'équipement 1 est nettoyé en remplissant intégralement la cuve 2 par du liquide de lavage, tel qu'illustré à la Figure 2B.

Pour cela, la cuve 2 est remplie de liquide de lavage N par l'amenée du liquide de lavage par l'alimentation 8 et/ou les sorties 9. Bien entendu, l'alimentation 8 et/ou les sorties 9 non utilisées pour l'amenée du liquide de lavage sont alors fermées, par une vanne par exemple. Le liquide de lavage N est introduit à l'intérieur de la cuve de stockage 6 pour immerger le couvercle 3 et l'amener par flottaison, à venir en appui sur les buses de lavage 10. Grâce à la répartition en triangle des buses de lavage 10, le couvercle 3 est en appui centré sur les buses de lavage. Avantageusement, la cuve 2 est totalement remplie de liquide de lavage N pour permettre l'immersion totale du couvercle 3 par le liquide de lavage. Le couvercle 3, le fond 4, le plafond 5 et la paroi 6 sont alors au contact du liquide de lavage, ce qui assure leur bon nettoyage.

Avantageusement, le produit de lavage est évacué par les buses de lavage 10 permettant d'entretenir une circulation du liquide de lavage à l'intérieur de la cuve de stockage. Le liquide de lavage peut alors circuler librement de la partie inférieure vers la partie supérieure de la cuve 2, et vice versa, via l'espace de communication 11, à travers les tétons 3t. La forme des tétons, ainsi que la forme conique préférée de la face inférieure 3a et de la face supérieure 3b du couvercle 3, permet un nettoyage aisé et efficace sans accumulation et stagnation de bulles d'air.

Le nettoyage peut être avantageusement réalisé en aspergeant dans un premier temps le liquide de lavage à travers les buses de lavage 10 tel qu'illustré à la Figure 2A, puis, dans un second temps en remplissant intégralement la cuve 2 de liquide de lavage tel qu'illustré à la Figure 2B. Le nettoyage consécutif selon les deux modes de réalisation décrits permet un nettoyage optimal de la cuve.

En fin de nettoyage, la cuve de stockage 2 est vidée de tout liquide de lavage grâce aux sorties 9 et/ou à l'alimentation 8 et, est éventuellement séchée.

## Revendications

1. Equipement (1) de stockage d'un liquide (L) comprenant :
- une cuve de stockage (2) pour le liquide (L) présentant un fond (4) à partir duquel s'élève une paroi (6) cylindrique fermé par un plafond (5), la cuve (2) étant pourvue d'au moins une arrivée d'alimentation (8) en liquide (L) et d'au moins une sortie (9) de liquide (L) ;
- un couvercle (3) présentant une face inférieure (3a) et une face supérieure (3b), monté à l'intérieur de la cuve (2) et agencé pour flotter sur le liquide (L) présent dans la cuve (2) ;
le couvercle (3) étant monté dans la cuve (2) pour délimiter avec la paroi (6) cylindrique, un espace de communication (11) de part et d'autre du couvercle (3), configuré pour autoriser le déplacement vertical du couvercle (3) lorsque le niveau du liquide (L) évolue dans la cuve (2);
et
un système d'appui (12) du couvercle (3) sur le fond (4) de la cuve (2) s'étendant en saillie soit à partir du fond (4) de la cuve soit à partir de la face inférieure (3a) du couvercle (3);
**caractérisé en ce que** la cuve (2) est pourvue de buses de lavage (10) s'étendant en saillie à partir du plafond (5) de la cuve (2).

2. Equipement (1) selon la revendication 1, selon lequel le couvercle (3) comporte une face supérieure (3b) de forme conique.

3. Equipement (1) selon l'une des revendications précédentes, selon lequel le couvercle (3) comporte une face inférieure (3a) de forme conique.

4. Equipement (1) selon l'une des revendications précédentes, selon lequel le système d'appui (12) du couvercle (3) comprend des pieds portés par le couvercle (3) pour venir en appui sur le fond (4) de la cuve (2) lorsque le couvercle (3) cesse de flotter.

5. Equipement (1) selon l'une des revendications précédentes, selon lequel le couvercle (3) comporte à sa périphérie, des tétons de coopération (3t) avec la paroi (6) cylindrique de la cuve (2) pour assurer le centrage du couvercle (3) lors de son déplacement vertical.

6. Equipement (1) selon l'une des revendications précédentes, selon lequel la cuve (2) est réalisée en un matériau transparent ou translucide.

7. Utilisation d'un équipement (1) conforme à l'une des revendications 1 à 6, dans une phase d'alimentation en liquide (L) d'une machine de remplissage pendant laquelle le couvercle (3) flotte sur le liquide (L) en se déplaçant verticalement pour suivre le niveau du liquide (L) évoluant dans la cuve (2) en fonction de l'arrivée en liquide (L) et de la sortie de liquide (L) vers la machine de remplissage.

8. Utilisation selon la revendication 7, selon laquelle une phase de nettoyage de la cuve (2) précède ou suit une phase d'alimentation en liquide de la machine de remplissage, et pendant laquelle les buses de lavage (10) de la cuve (2) délivrent un liquide nettoyage aspergeant la face supérieure (3b) du couvercle (3) et s'écoulant par l'espace délimité entre le couvercle (3) et la paroi (6) cylindrique.

9. Utilisation selon la revendication 7 ou 8, selon laquelle une phase de nettoyage de la cuve (2) précède ou suit une phase d'alimentation en liquide de la machine de remplissage, et pendant laquelle l'au moins une arrivée d'en alimentation (8) de la cuve (2) et/ou l'au moins une sortie de liquide (L) (9) délivre(nt) un liquide de lavage pour immerger le couvercle (3) de manière que par flottaison, le couvercle vient en appui sur les buses de lavage (10) et se trouve totalement immergé dans le liquide de lavage présent dans la cuve.

## Patentansprüche

1. Vorrichtung (1) zur Speicherung einer Flüssigkeit (L), umfassend:
- einen Speichertank (2) für die Flüssigkeit (L), der einen Boden (4) aufweist, von dem aus sich eine zylindrische Wand (6) erhebt, die von einer Decke (5) geschlossen wird, wobei der Tank (2) mit mindestens einem Einlass (8) für die Zufuhr der Flüssigkeit (L) und mindestens einem Auslass (9) für die Flüssigkeit (L) versehen ist,
- einen Deckel (3), der eine Unterseite (3a) und eine Oberseite (3b) aufweist und im Inneren des Tanks (2) angebracht und so angeordnet ist, dass er auf der Flüssigkeit (L) in dem Tank (2) schwimmt, wobei der Deckel (3) in dem Tank (2) angebracht ist, um mit der zylindrischen Wand (6) einen Raum (11) zur Kommunikation beider Seiten des Deckels (3) zu begrenzen, der dazu ausgestaltet ist, die vertikale Verschiebung des Deckels (3) zu erlauben, wenn sich das Niveau der Flüssigkeit (L) in dem Tank (2) verändert, und
ein System zum Abstützen (12) des Deckels (3) auf dem Boden (4) des Tanks (2), das sich entweder von dem Boden (4) des Tanks oder von der Unterseite (3a) des Deckels (3) wegragend erstreckt,
**dadurch gekennzeichnet, dass** der Tank (2) mit Waschdüsen (10) versehen ist, die sich von der Decke (5) des Tanks (2) aus wegragend erstrecken.

2. Vorrichtung (1) nach Anspruch 1, wobei der Deckel (3) eine Oberseite (3b) mit konischer Form aufweist.

3. Vorrichtung (1) nach einem der vorhergehenden Ansprüche, wobei der Deckel (3) eine Unterseite (3a) mit konischer Form aufweist.

4. Vorrichtung (1) nach einem der vorhergehenden Ansprüche, wobei das System zum Abstützen (12) des Deckels (3) Füße umfasst, die von dem Deckel (3) getragen werden, um sich auf dem Boden (4) des Tanks (2) abzustützen, wenn der Deckel (3) zu schwimmen aufhört.

5. Vorrichtung (1) nach einem der vorhergehenden Ansprüche, wobei der Deckel (3) an seinem Umfang Zapfen (3t) zum Zusammenwirken mit der zylindrischen Wand (6) des Tanks (2) aufweist, um die Zentrierung des Deckels (3) während seiner vertikalen Verschiebung zu gewährleisten.

6. Vorrichtung (1) nach einem der vorhergehenden Ansprüche, wobei der Tank (2) aus einem durchsichtigen oder lichtdurchlässigen Material besteht.

7. Verwendung einer Vorrichtung (1) nach einem der Ansprüche 1 bis 6 in einer Phase der Zufuhr von Flüssigkeit (L) zu einer Abfüllmaschine, während welcher der Deckel (3) auf der Flüssigkeit (L) schwimmt, indem er sich vertikal bewegt, um dem sich bildenden Niveau der Flüssigkeit in dem Tank (2) in Abhängigkeit von der Zufuhr von Flüssigkeit (L) und dem Austritt von Flüssigkeit (L) zu der Abfüllmaschine zu folgen.

8. Verwendung nach Anspruch 7, wobei eine Reinigungsphase des Tanks (2) einer Phase der Zufuhr von Flüssigkeit der Füllmaschine vorausgeht oder dieser folgt, und während welcher die Waschdüsen (10) des Tanks (2) eine Reinigungsflüssigkeit abgeben, welche die Oberseite (3b) des Deckels (3) besprüht und durch den zwischen dem Deckel (3) und der zylindrischen Wand (6) abgegrenzten Raum fließt.

9. Verwendung nach Anspruch 7 oder 8, bei der eine Reinigungsphase des Behälters (2) einer Phase der Zufuhr von Flüssigkeit der Füllmaschine vorausgeht oder dieser folgt, und während welcher der mindestens eine Versorgungszulauf (8) des Tanks (2) und/oder der mindestens eine Flüssigkeitsauslass (L) (9) eine Waschflüssigkeit abgibt, um den Deckel (3) einzutauchen, so dass der Deckel auf den Waschdüsen (10) durch Aufschwimmen zur Auflage kommt und vollständig in die Waschflüssigkeit eingetaucht ist, welche sich in dem Tank befindet.

## Claims

1. An equipment (1) for storing a liquid (L) comprising:
- a storage tank (2) for the liquid (L) having a bottom (4) from which a cylindrical wall (6) closed by a ceiling (5) rises, the tank (2) being provided with at least one liquid (L) supply inlet (8) and at least one liquid (L) outlet (9);
- a cover (3) having a lower face (3a) and an upper face (3b), mounted inside the tank (2) and arranged to float on the liquid (L) present in the tank (2); the cover (3) being mounted in the tank (2) to delimit with the cylindrical wall (6), a communication space (11) on either side of the cover (3), configured to allow the vertical displacement of the cover (3) when the level of the liquid (L) changes in the tank (2);
and
a system for bearing (12) the cover (3) on the bottom (4) of the tank (2) protruding either from the bottom (4) of the tank or from the lower face (3a) of the cover (3);
**characterized in that** the tank (2) is provided with washing nozzles (10) projecting from the ceiling (5) of the tank (2).

2. The equipment (1) according to claim 1, according to which the cover (3) includes an upper face (3b) of conical shape.

3. The equipment (1) according to any of the preceding claims, according to which the cover (3) includes a lower face (3a) of conical shape.

4. The equipment (1) according to any of the preceding claims, according to which the system for bearing (12) the cover (3) comprises feet carried by the cover (3) to bear on the bottom (4) of the tank (2) when the cover (3) stops floating.

5. The equipment (1) according to any of the preceding claims, according to which the cover (3) includes, at its periphery, studs for cooperation (3t) with the cylindrical wall (6) of the tank (2) to ensure the centering of the cover (3) during its vertical displacement.

6. The equipment (1) according to any of the preceding claims, according to which the tank (2) is made of a transparent or translucent material.

7. A use of equipment (1) according to any of claims 1 to 6, in a phase of supplying with liquid (L) a filling machine during which the cover (3) floats on the liquid (L) by moving vertically to follow the liquid (L) level changing in the tank (2) depending on the arrival of liquid (L) and the exit of liquid (L) towards/from the filling machine.

8. The use according to claim 7, according to which a phase of cleaning the tank (2) precedes or follows a phase of supplying with liquid the filling machine, and during which the washing nozzles (10) of the tank (2) deliver a cleaning liquid spraying the upper face (3b) of the cover (3) and flowing through the space delimited between the cover (3) and the cylindrical wall (6).

9. The use according to claim 7 or 8, according to which a phase of cleaning the tank (2) precedes or follows a phase of supplying with liquid the filling machine, and during which the at least one liquid supply inlet (8) of the tank (2) and/or the at least one liquid (L) outlet (9) delivers(s) a washing liquid to immerse the cover (3) so that, by flotation, the cover bears on the washing nozzles (10) and is completely immersed in the washing liquid present in the tank.
